# EUROPÄISCHE PATENTSCHRIFT

(11) **EP 0 235 745 B1**
(45) Veröffentlichungstag und Bekanntmachung des Hinweises auf die Patenterteilung: **25.09.1991**
(21) Anmeldenummer: 87102726.4
(22) Anmeldetag: 26.02.1987
(51) Int. Cl.: G07B 17/00, B41K 3/12

(54) **Frankiermaschine**
Postage meter
Machine à affranchir

(30) Priorität: 05.03.1986 CH 905/86
(43) Veröffentlichungstag der Anmeldung: 09.09.1987
(73) Patentinhaber: FRAMA AG, CH-3438 Lauperswil (CH)
(72) Erfinder: Haug, Werner, CH-3550 Langnau im Emmental (CH)
(74) Vertreter: Quehl, Horst Max, Dipl.-Ing.

(56) Entgegenhaltungen:
- DE-A- 1 561 355
- DE-A- 3 407 633
- DE-C- 2 932 426
- US-A- 4 143 597

## Beschreibung

Die Erfindung betrifft eine Frankiermaschine, an deren Frankierkopf zusätzlich zu einem Satz von Wertzeichentypenrädern mindestens eine weitere Druckeinrichtung vorgesehen ist.

Durch eine Frankiermaschine werden bekannterweise auf der zu frankierenden Sendung neben dem Wertzeichenabdruck noch weitere Abdrucke vorgenommen, beispielsweise um die Versendungsart, den Aufgabeort, den Absender und eine Werbeinformation anzugeben. Die Verwendung einer Wahldruckwalze im Frankierkopf der Frankiermaschine erlaubt einen leichten Wechsel zwischen verschiedenen Abdrucken, ohne dass von Hand an der Maschine Eingriffe vorzunehmen sind. Dieser Wechsel ist jedoch auch auf vorgegebene sowie flächenmässig begrenzte Abdrucke beschränkt. Die DE-C-29 32 426 beschreibt ein Beispiel für den Antrieb einer solchen Wahldruckwalze. Für den Wechsel, insbesondere von Werbeabdrucken, die typischerweise nur für einen begrenzten Zeitraum gewünscht werden, wie z.B. anlässlich einer Fachmesse oder zum Hinweis auf andere Ereignisse, ist es jedoch erforderlich, von Hand am Frankierkopf eine dort befestigte Druckplatte auszuwechseln. Diese Arbeit ist kaum ausführbar, ohne dass zumindest eine Verschmutzung der Hände durch die Druckfarbe erfolgt.

Bei einer Frankiermaschine vom Flachdrucktyp ist aus der DE-A-3407633 auch ein Druckteil bekannt geworden, das einfach aufgeschoben und durch Federkraft verklinkbar gehalten ist.

Der Erfindung liegt die Aufgabe zugrunde, eine Frankiermaschine zu finden, die ein einfaches und schnelles Auswechseln einer Druckplatte am Frankierkopf ermöglicht, ohne dass für den Benutzer oder die Umgebung eine Verschmutzungsgefahr besteht.

Zur Lösung der genannten Aufgabe wird eine Frankiermaschine vorgeschlagen, die erfindungsgemäss dadurch gekennzeichnet ist, dass am Frankierkopf eine Druckplatte durch über ein motorisches Antriebssystem betätigbare Verklinkungsmittel lösbar gehalten ist.

Vorteilhafte Ausgestaltungen der Erfindung sind Gegenstand der abhängigen Patentansprüche und werden im folgenden anhand der Zeichnungen näher erläutert. Es zeigen:
- Fig.1: einen unvollständigen Querschnitt quer zur Hauptachse der Frankiermaschine zur Darstellung eines Teiles der Frankierkopfes sowie einer Kassette und eines Liefermechanismus,
- Fig.2: eine unvollständige Aufsicht auf die Frankiermaschine im Bereich des Frankierkopfes,
- Fig.3: eine Aufsicht auf die Rückseite der leeren Kassette,
- Fig.4: einen Querschnitt durch die leere Kassette entlang der Linie IV - IV der Fig.3,
- Fig.5: eine Seitenansicht der Druckplatte,
- Fig.6: eine separate Darstellung der im Frankierkopf gelagerten Klinkenhebel und Auswurfhebel mit zugehörigen Antriebsnocken,
- Fig.7: eine Aufsicht auf die Druckplatte nach Fig.5 und
- Fig.8: einen Querschnitt entlang der Linie IIX - IIX der Fig.2.

Der Frankierkopf 1 hat einen Satz 5 von Wertzeichentypenrädern, die durch in der Hauptwelle 6 geführte Zahnstangen 7 verstellbar sind, wie in der US-PS 4,520,725 in einer möglichen Ausführungsform näher beschrieben ist. Ausserdem trägt der Frankierkopf 1 eine Wahldruckwalze 8, einen in aktive Position beweglichen Stempel 9 für die Versendungsart sowie einen Datumdrucker 10, der durch ausserhalb des Frankierkopfes 1 angeordnete Antriebsstössel einstellbar ist, wie in der genannten US-PS 4,520,725 näher beschrieben ist.

Die genannten, an sich bekannten Druckeinrichtungen 5 und 8, d.h. der bewegliche Stempel 5 und die Wahldruckwalze 8, sind zusammen mit einem im Frankierkopf 1 vorgesehenen Mechanismus 11 für die lösbare Halterung der Druckplatte 3 durch einen gemeinsamen Antrieb 4 über eine Freilaufkupplung 12 in die gewünschten Positionen einstellbar. Diese Einstellung erfolgt automatisch, indem die für die einzelnen Positionen erforderlichen Drehbewegungen der zugehörigen gemeinsamen Antriebswelle 13 über zwei Signalscheiben 14,15 und diese abtastende Fotozellen 16,17 einer Steuerelektronik für die Schaltung des Antriebs 4 gemeldet werden. Die kleinere Signalscheibe 15 hat nur eine die Fotozelle 17 passierende Lücke 18 und dreht sich bei zwei Umdrehungen der gemeinsamen Welle 13 nur einmal, so dass auch die erst durch eine zweite Umdrehung der Welle 13 erfolgenden Positionsänderungen eindeutig der Steuerelektronik zurückgemeldet werden können. Hierfür ist diese kleinere Signalscheibe 15 auf derselben Welle 20 befestigt, die durch das doppelt grössere Zahnrad 21 des Zahnradpaares 19,21 angetrieben wird, um den Mechanismus 11 für die lösbare Halterung der Druckplatte 3 zu betätigen. Für die Abtastung der Drehbewegung der Welle 13 sind am Umfang der grösseren Signalscheibe 14 acht Löcher 22 vorgesehen, die die Fotozelle 16 passieren (Figur 8).

Auf der gemeinsamen Welle 13, die gleichachsig verläuft wie die Hauptwelle 6 der Frankiermaschine, befinden sich drei Zahnräder 19,23,24 sowie ein Rastrad 30. Letzteres sichert durch den Eingriff einer durch eine Feder 37 belasteten Andruckrolle 32 in ihre acht Aussparungen 31 mechanisch exakt die jeweils angesteuerten Verstellpositionen, bzw. die Drehpositionen dieser Zahnräder 19,23,24. Eine vergleichbare Positionssicherung ist für die Druckpositionen der Wahldruckwalze 8 vorgesehen, die auf dem dem Zahnrad 25 gegenüberliegenden Ende der die Wahldruckwalze 8 tragenden Welle 26 vorgesehen ist.

Das Zahnrad 19 treibt über das Zahnrad 21 die zwei Nockenkörper 27,28 tragende Nockenwelle 20 des Mechanismus 11 für die lösbare Halterung der Druckplatte 3 an. Das nächstgrössere Zahnrad 23 auf der gemeinsamen Welle 13 steht in Eingriff mit einem Zahnrad 29 für den Antrieb eines Nockenkörpers 38 auf einer Nockenwelle 39 für die wahlweise Bewegung des Stempels 9 entgegen der Kraft einer Zugfeder 40 in eine radial äussere aktive Position oder eine radial innere, nichtstempelnde Position. Das grösste dieser gleichachsigen Zahnräder 19,23,24 steht in Eingriff mit einem Zwischenzahnrad 42 für den Antrieb des Zahnrades 25 auf der Welle 26 der Wahldruckwalze 8. Sämtliche genannten Zahnräder sind über ihre zugehörigen Wellen 20,39,41,26 am Frankierkopf 1 gelagert und führen folglich mit dessen Arbeitsbewegung eine Kreisbewegung aus, wobei sie sich selbst nicht um ihre geometrische Achse drehen. Entsprechend drehen sich auch nicht die auf der Welle 13 befestigten Zahnräder 19,23,24 relativ zum Frankierkopf 1, wenn sich dieser dreht. Dies wird durch die genannte Freilaufkupplung 12 ermöglicht.

Die Druckplatte 3 ist durch zwei Klinkenhebel 43,44 am Umfang des Frankierkopfes 1 gehalten, indem deren Haken 45,46 an der Druckplatte 3 seitlich vorgesehene Hakenansätze 47,48 bzw. 47ʹ,48ʹ paarweise hintergreifen. Beide Klinkenhebel 43, 44 bzw. 43ʹ,44ʹ sind unter Vorspannung in Eingriffsposition mit der Druckplatte 3 gehalten, indem einer der Klinkenhebel (44) durch eine an seinem Arm 49 angreifende Zugfeder 50 vorgespannt ist und dieser mit seinem anderen Arm 51 den anderen Klinkenhebel 43 an dessen Arm 52 unterfasst. Die Haken 45,46 sind nach aussen abgeschrägt und eine entsprechende Abschräung an der Unterseite der Hakenansätze 47,48 der Druckplatte 3 lässt die Klinkenhebel 43,44 federnd zurückschwenken, wenn die Druckplatte aus der Kassette 54 gegen den Frankierkopf 1 gedrückt und dort zum Einrasten gebracht wird.

Für die Freigabe der Druckplatte 3 und die Uebergabe an die Kassette 54 sind die Klinkenhebel 43,44 ausserdem durch den voreilenden Nockenkörper 27 in Freigabeposition zurückschwenkbar, indem an diesem ein Arm 55 des vom anderen Klinkenhebel 44 untergriffenen Klinkenhebels 43 anliegt, so dass der andere Klinkenhebel 44 mitgeschwenkt wird.

Auf gleiche Weise wie die Klinkenhebel 43,44 wirken mit diesen auf gleichen Achsen 56,57 angeordnete Auswurfhebel 58,59; 58ʹ,59ʹ zusammen, so dass diese mit Ausnahme ihres äusseren Auswurfarmes 60,61 gleich geformt sind wie die Klinkenhebel 43,44;43ʹ,44ʹ und sich folglich in den zeichnerischen Darstellungen der Fig.1 und 6 teilweise überdecken. Die gestrichelten Linien zeigen die Grenze bis zu der die Klinkenhebel 43,44 die gleiche Kontour aufweisen wie die Auswurfhebel 58,59. Ausserdem unterscheiden sie sich durch die Haken 45,46, die sich nur an den Klinkenhebeln 43,44 befinden. Die Betätigung der Auswurfhebel 58,59;58ʹ,59ʹ erfolgt durch den nacheilenden Nockenkörper 28. Dieser schwenkt beide Auswurfhebel so weit, dass diese die Druckplatte 3 durch Druck gegen ihre Ränder 62,63;62ʹ,63ʹ oder Ecken von Frankierkopf 1 weg in die Kassette 54 hineindrücken, bis diese dort einrastet.

Die die Druckplatte 3 wahlweise aufnehmende Kassette 54 ist auf zwei am Gehäuse 29 der Frankiermaschine befestigte, zueinander parallele Bolzen 64,65 aufgeschoben, die parallel zur Hauptwelle 6 der Frankiermaschine verlaufen und in dieser Position verriegelt, indem ein Sperrhebel 66 in einen Haken 67 (Figur 3) eingreift, der sich an einer Stirnfläche der Kassette 54 befindet. Gegen diese Stirnfläche der Kassette 54 drückt ein Ende 69ʹ eines durch eine Zugfeder 68 belasteten Auswurfshebels, so dass die Kassette 54 auf den Bolzen 64, 65 nach aussen gleitet, wenn der Sperrhebel 66 den Haken 67 freigibt. Die Freigabebewegung des Sperrhebels 66 wird durch einen Elektromagneten 71 entgegen der Kraft einer Zugfeder 70 ausgelöst, wofür am Sperrhebel 66 eine Klappankerplatte 72 angeformt ist.

Die Position des Sperrhebels 66 und des Auswurfhebels 69 wird durch Fotozellen 74 bzw. 75 der Steuerelektronik gemeldet, so dass sichergestellt ist, dass der Auswurf der Druckplatte 3 in die Kassette 54 hinein nur bei vollständig eingerasteter Kassette erfolgt. Falls keine Kassette eingesetzt ist, befindet sich der Signalarm 69ʺ im Lichtweg der Fotozelle 75 und der Lichtweg der Fotozelle 74 ist durch die Signalscheibe 66ʹ gesperrt, da in verriegelter Position der Lichtweg der Fotozelle 74 durch einen Ausschnitt 66ʺ der Signalscheibe 66ʹ freigegeben ist.

Weiterhin verläuft die Bewegungsbahn des Ankerstössels 76 eines von z.B. zwei zueinander parallelen Elektromagneten 77 durch den Lichtweg einer Fotozelle, die z.B. gleichachsig mit der Fotozelle 74 angeordnet ist. Hat das äussere Ende 76ʹ den Lichtweg der Fotozelle passiert, so wird der zentralen Steuerelektronik gemeldet, dass der Ankerstössel 76 eine volle Hubbewegung ausgeführt hat, so dass er die Druckplatte 3 vollständig aus der Kassette 54 ausgestossen und bis zur Verklinkung gegen den Frankierkopf 1 gedrückt hat.

Bei ihrer Hubbewegung in Oeffnungen 81,81ʹ der Kassettenwand hinein, treffen die beiden Ankerstössel 76 mit ihrem Kopf 82 auf das Ende 83,83ʹ von auf Wellen 87,88 befestigten und jeweils doppelt vorgesehenen Rasthebeln 84,84ʹ und schwenken dadurch deren Rastklinke 85, mit der der äussere Teil eines Hakenansatzes 47,48;47ʹ,48ʹ der Druckplatte 3 verrastet ist, entgegen der Kraft einer Zugfeder 86 in Freigabeposition. Die synchrone Wirkung der beiden Ankerstössel 76,76ʹ zur gleichzeitigen Freigabe sämtlicher Hakenansätze 47,48;47ʹ,48ʹ ist durch die Befestigung der vier Rasthebel 84,84ʹ auf den Wellen 87,88 gewährleistet.

Die Wellen 87,88 dienen auch der auf ihnen schwenkbaren Lagerung von Lieferhebeln 90, die ebenfalls paarweise und symmetrisch zueinander angeordnet sind. Die Schwenkbewegung dieser Lieferhebel 90 ergibt sich durch die früher beginnende Schwenkbewegung der ebenfalls in der Kassette 54 vorgesehenen Rasthebel 84,84ʹ, indem deren Ende 83,83ʹ oder ein an diesen befestigter Zapfen (Fig.3) auf eine im mittleren Bereich der Lieferhebel 90,90ʹ vorgesehene Stelle, beispielsweise einen Absatz 94 auftrifft, nachdem die Ankerstössel 76, 76ʹ die Hebelenden 83,83ʹ um einen Weg verschwenkt haben, der ausreicht, um die Rastklinken 85 ausser Eingriff mit den Hakenansätzen 47,48;47,48ʹ der Druckplatte 3 zu bewegen. Federn 95 halten den jeweiligen Lieferhebel 90 in seiner Ausgangsposition, in der seine Nase 92 an der Welle 87,88 einen Anschlag findet.

## Patentansprüche

1. Frankiermaschine, an deren Frankierkopf (1) zusätzlich zu einem Satz (5) von Wertzeichentypenrädern mindestens eine weitere Druckeinrichtung (3,8,9,10)vorgesehen ist, dadurch gekennzeichnet, dass am Frankierkopf (1) eine Druckplatte (3) durch über ein motorisches Antriebssystem (4,12,13,19,21,20,27) betätigbare Verklinkungsmittel (43 bis 48) lösbar gehalten ist.

2. Frankiermaschine nach Anspruch 1, dadurch gekennzeichnet, dass das Antriebssystem mindestens ein zur Welle (6)des Frankierkopfes (1) gleichachsig gelagertes Zahnrad (19,23,24) aufweist, das über eine Freilaufkupplung mit einem elektromotorischen Antrieb (4) verbunden ist.

3. Frankiermaschine nach Anspruch 1 oder 2, dadurch gekennzeichnet, dass die Verklinkungsmittel durch mindestens ein Paar von Klinkenhebeln (43,44) gebildet sind, an denen jeweils ein Haken (45,46) angeformt ist, der einen an der Druckplatte (3) vorgesehenen Hakenansatz (47,48;47ʹ,48ʹ) hintergreift.

4. Frankiermaschine nach Anspruch 3, dadurch gekennzeichnet, dass die Klinkenhebel (43,44) durch gegenseitige Anlage eines ihrer Hebelenden (51, 52) mechanisch gekuppelt sind, wobei mindestens einer der Klinkenhebel (43,44) durch eine Feder (50) vorgespannt ist und ein einen Teil des Antriebssystems bildender Nockenkörper (27) an einem Ende (55) eines der Klinkenhebel (43) eines Klinkenhebelpaares (43,44) anliegt.

5. Frankiermaschine nach einem der Ansprüche 1 bis 4, dadurch gekennzeichnet, dass im Frankierkopf (1) mindestens ein Paar von Auswurfhebeln (58,59) schwenkbar gelagert ist, von denen mindestens einer mit einem Ende (55) an einem Nockenkörper (28) anliegt, der einen Teil des Antriebssystems bildet.

6. Frankiermaschine nach einem der Ansprüche 1 bis 5, dadurch gekennzeichnet, dass am Umfang des Frankierkopfes (1) stationär eine lösbar gehaltene Kassette (54) für die Aufnahme der Druckplatte (3) angeordnet ist, in der sich ein Mechanismus (83-87) für die lösbare Halterung der Druckplatte (3) befindet, und dass ein Liefermechanismus (76,77, 90,92) vorgesehen ist, für die automatische Uebergabe der Druckplatte (3) aus der Kassette (4) an die Verklinkungsmittel (43,44) des Frankierkopfes (1).

7. Frankiermaschine nach Anspruch 6, dadurch gekennzeichnet, dass der Mechanismus für die lösbare Halterung der Druckplatte (3) in der Kassette (54) auf jeweils einer Welle (87,88) befestigte Rasthebel (84) mit einer Rastklinke (85) aufweist und der Liefermechanismus mindestens einen Elektromagneten (77) aufweist, mit einem Ankerstössel (76) für den Kontakt mit einem Ende (83) mindestens eines der Rasthebel (84).

8. Frankiermaschine nach Anspruch 7, dadurch gekennzeichnet, dass auf der Welle (87,88) jeweils mindestens zwei Rasthebel (84) befestigt sind, so dass die Bewegung dieser Rasthebel über die Welle (87,88) synchronisiert ist.

9. Frankiermaschine nach Anspruch 6 oder 7, dadurch gekennzeichnet, dass der Liefermechanismus mindestens einen in der Kassette (54) auf Wellen (87,88) oder Achsen gelagerten Lieferhebel (90) aufweist, für die Uebertragung der Hubbewegung des Ankerstössels (76,77) eines Elektromagneten (77) auf die Druckplatte (3).

10. Frankiermaschine nach einem der Ansprüche 6 bis 9, dadurch gekennzeichnet, dass die Kassette (54) auf mindestens einen Führungskörper (64,65) aufgeschoben ist und ein lösbares Sperrorgan (66) die Kassette (54) entgegen dem Druck einer Feder (68) in einer Position für die Lieferung oder Aufnahme der Druckplatte (3) hält.

## Claims

1. A franking machine, whose franking head (1) carries, in addition to a set (5) of franking value type wheels, at least one further printing device (3,8,9,10), wherein a printing plate (3) is detachably held on the franking head (1) by means of latching means (43 to 48) operable via a motor drive system (4,12,13,19,21,20,27).

2. A franking machine according to claim 1, wherein the drive system has at least one gear (19,23,24) mounted equiaxially to the shaft (6) of the franking head (1) and which is connected by means of a one-way clutch to an electromotive drive (4).

3. A franking machine according to claim 1 or 2, wherein the latching means are formed by at least one pair of ratchet levers (43,44), onto which is shaped in each case one hook (45,46), which engages behind a hook means (47,48;47',48') provided on the printing plate (3).

4. A franking machine according to claim 3, wherein the ratchet levers (43,44) are mechanically coupled by the reciprocal engagement of one of their lever ends (51,52), at least one of the ratchet levers (43,44) being pretensioned by a spring (50) of one end (55) of one of the ratchet levers (43) of a ratchet lever pair (43,44).

5. A franking machine according to one of claims 1 to 4, wherein at least one pair of ejecting levers (58,59) is pivotably mounted in the franking head (1) and whereof at least one engages by one end (55) on a cam body (27), which forms part of the drive system.

6. A franking machine according to one of claims 1 to 5, wherein a detachably secured magazine (54) for receiving the printing plate (3) is arranged in stationary manner on the circumference of the franking head (1) and in it is located a mechanism (83-87) for the detachable mounting of the printing plate (3) and wherein a delivery mechanism (76,77,90,92) is provided for the automatic transfer of the printing plate (3) from the magazine (54) to the latching means (43,44) of the franking head (1).

7. A franking machine according to claim 6, wherein the mechanism for the detachable mounting of the printing plate (3) in the magazine (54) has a stop lever (84) with a latch (85) fixed to a shaft (87,88) and the delivery mechanism has at least one electromagnet (77) with an armature rod (76) for contact with one end (83) of at least one of the stop levers (84).

8. A franking machine according to claim 7, wherein at least two stop levers (84) are fixed to the shaft (87,88), so that the movement of said stop levers is synchronized by means of the shaft (87,88).

9. A franking machine according to claim 6 or 7, wherein the delivery mechanism has at least one delivery lever (90) mounted in the magazine (54) on shafts (87,88) or spindles for transferring the lifting motion of the armature rod (76,77) of an electromagnet (77) to the printing plate (3).

10. A franking machine according to one of claims 6 to 9, wherein the magazine (54) is placed on at least one guide member (64,65) and a detachable pawl (66) keeps the magazine (54) in a position for the delivery and/or reception of the printing plate (3) counter to the tension of the spring (68).

## Revendications

1. Machine à affranchir, dont la tête d'affranchissement (1) comprend, outre un jeu (5) de roues à caractères d'affranchissement, au moins un dispositif d'impression supplémentaire (3, 8, 9, 10), caractérisée en ce que sur la tête d'affranchissement sont montés de manière amovible des moyens d'encliquetage (43 à 48) pouvant être commandés au moyen d'un système d'entraînement (4,12, 13, 19, 21, 20, 27) à moteur.

2. Machine à affranchir suivant la revendication 1, caractérisée en ce que le système d'entraînement présente au moins une roue dentée (19, 23, 24) montée de manière coaxiale à l'arbre (6) de la tête d'affranchissement (1), roue dentée qui, par l'intermédiaire dun accouplement à roue libre, est connectée à une commande (4) à moteur électrique.

3. Machine à affanchir suivant la revendication 1 ou 2, caractérisée en ce que les moyens d'encliquetage sont constitués par au moins une paire de leviers à cliquet (43, 44), sur chacun desquels est formé un crochet (45, 46), qui s'engage derrière un jeu de crochets (47, 48; 47', 48') prévu sur la plaque d'impression (3).

4. Machine à affranchir suivant la revendication 3, caractérisée en ce que les leviers à cliquet (43, 44) sont accouplés mécaniquement au moyen de l'application, mutuelle d'une de leurs extrémités (51, 52) de levier, au moins un des leviers à cliquet (43, 44) étant précontraint par un ressort (50), et en ce qu'un élément à came (27) constituant une partie du système d'entraînement s'applique contre une extrémité (55) d'un des leviers à cliquet (43) d'une paire de leviers à cliquet (43, 44).

5. Machine à affranchir suivant l'une des revendications de 1 à 4, caractérisée en ce que dans la tête d'affranchissement (1) est montée à pivotement au moins une paire de leviers d'éjection (58, 59), dont au moins l'un s'applique par une extrémité (55) contre un élément à came (28), qui constitue une partie su système d'entraînement.

6. Machine à affranchir suivant l'une quelconque des revendications de 1 à 5, caractérisée en ce que sur le pourtour de la tête d'affranchissement (1) est disposée de manière stationnaire une cassette (54) montée de manière amovible et destinée au logement de la plaque d'impression (3), cassette dans laquelle est disposé un mécanisme (83 - 87) pour le montage amovible de la plaque d'impression (3), et en ce qu'il est prévu un mécanisme d'alimentation (76, 77, 90, 92), pour le transfert automatique de la plaque d'impression, hors de la cassette (4) vers les moyens d'encliquetage (43, 44) de la tête d'affranchissement (1).

7. Machine à affranchir suivant la revendication 6, caractérisée en ce que le mécanisme pour le montage amovible de la plaque d'impression (3) dans la cassette (54) présente des leviers de crantage (84) montés chacun sur un arbre (87, 88), leviers présentant un cliquet de crantage (85), et en ce que le mécanisme d'alimentation présente au moins un électro-aimant (77), avec un induit à poussoir (76) pour le contact avec une extrémité (83) d'au moins un des leviers de crantage (84).

8. Machine à affranchir suivant la revendication 7, caractérisée en ce que sur l'arbre (87, 88) sont montés au moins deux leviers de crantage (84), de telle sorte que le mouvement de ces leviers de crantage est synchronisé au moyen de l'arbre (87, 88).

9. Machine à affranchir suivant la revendication 6 ou 7, caractérisée en ce que le mécanisme d'alimentation présente au moins un levier d'alimentation (90) monté sur des arbres (87, 88) ou des axes au sein de la cassette (54), pour le transfert, vers la plaque d'impression (3), de la course de va-et-vient de l'induit à poussoir (76, 77) d'un électro-aimant (77).

10. Machine à affranchir suivant l'une quelconque des revendications de 6 à 9, caractérisée en ce que la cassette (54) est montée à coulissement sur au moins un élément de guidage (64, 65) et en ce qu'un organe de verrouillage (66) amovible maintient, à l'encontre de la pression d'un ressort (68), la cassette dans la position de réception ou de logement de la plaque d'impression (3).
